# FASCICULE DE BREVET EUROPEEN

(11) **EP 0 738 862 B1**
(45) Date de publication et mention de la délivrance du brevet: **01.12.1999**
(21) Numéro de dépôt: 96400764.5
(22) Date de dépôt: 09.04.1996
(51) Int. Cl.: F28D 9/00

(54) **Echangeur de chaleur à plaques brasées**
Wärmetauscher mit gelöteten Platten
Heat exchanger with brazed plates

(30) Priorité: 14.04.1995 FR 9504553
(43) Date de publication de la demande: 23.10.1996
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Lehman, Jean-Yves, 94700 Maisons Alfort (FR)
(74) Mandataire: Jacobson, Claude

(56) Documents cités:
- FR-A- 2 154 352
- US-A- 4 132 587
- US-A- 4 249 595

## Description

La présente invention est relative à un échangeur de chaleur à plaques brasées, du type décrit dans le préambule de la revendication 1 (voir par exemple le FR-A-2 154 352).

Les échangeurs de chaleur de ce type permettent d'effectuer la condensation de gaz et/ou la vaporisation de liquides, en faisant circuler dans des passages adjacents aux passages de circulation du fluide diphasique un fluide auxiliaire respectivement frigorigène et calorigène.

Pour éviter d'assécher certaines zones des plaques, ce qui diminue les performances de l'échangeur, la vaporisation d'un liquide est, en général, effectuée partiellement. De même, les opérations de condensation ne sont souvent que partielles, par exemple pour l'épuration cryogénique de gaz.

Dans ces applications, il est nécessaire, en au moins un emplacement de la longueur de l'échangeur, de pouvoir séparer les deux phases liquide et vapeur du fluide traité.

Dans la technique classique, les deux phases à séparer sont envoyées dans un volume libre associé à l'échangeur mais distinct de la structure de celui-ci.

L'invention a pour but de faire assurer la séparation des phases par la structure de l'échangeur elle-même, afin de simplifier la réalisation de l'ensemble de l'appareil.

A cet effet, l'invention a pour objet un échangeur de chaleur du type précité, caractérisé par la partie caractérisante de la revendication 1.

L'échangeur de chaleur suivant l'invention peut comporter une ou plusieurs des caractéristiques des revendications 2 à 11.

Des exemples de réalisation de l'invention vont maintenant être décrits en regard des dessins annexés, sur lesquels :
- la Figure 1 représente schématiquement un échangeur de chaleur conforme à l'invention;
- la Figure 2 est une vue partielle, à plus grande échelle, prise en coupe suivant la ligne II-II de la Figure 1;
- la Figure 3 est une vue analogue à la Figure 2 d'une variante;
- la Figure 4 est une vue analogue à la Figure 1 d'une autre variante;
- la Figure 5 est une vue partielle en coupe longitudinale d'une autre variante de l'échangeur de chaleur suivant l'invention;
- la Figure 6 est une vue partielle prise en coupe suivant la ligne VI-VI de la Figure 5;
- la Figure 7 illustre schématiquement l'application d'un échangeur de chaleur suivant l'invention à l'épuration cryogénique d'un gaz; et
- la Figure 8 illustre schématiquement la structure de l'échangeur de la Figure 7.

L'échangeur de chaleur 1 représenté aux Figures 1 et 2 est du type à plaques brasées. Il comprend essentiellement un corps parallélépipédique constitué d'un empilage de plaques métalliques rectangulaires 2 séparées par des ondes-entretoises 3. Ces dernières peuvent notamment être des tôles ondulées perforées, comme schématisé sur la Figure 2, ou bien, en variante, des tôles ondulées ayant des crevés sur leurs flancs d'ondes, dites "ondes serrated". Les dimensions des plaques 2 peuvent atteindre par exemple 6 m x 2 m.

Les plaques 2 délimitent entre elles un grand nombre de passages de forme générale plate. Ces passages, dans l'exemple représenté, sont répartis en deux groupes alternés : des premiers passages 4 de circulation ascendante d'un fluide diphasique F en cours de vaporisation, et des seconds passages 5 de circulation descendante d'un fluide calorigène f. Les plaques 2, dont les bords inférieurs sont tous au même niveau, s'étendent alternativement jusqu'à un niveau haut N1 (plaques 2A) et jusqu'à un niveau N2 inférieur à N1 (plaques 2B). Les deux plaques extrêmes s'étendent jusqu'au niveau haut N1.

Comme il est bien connu dans la technique, les passages 4 et 5 sont délimités inférieurement et de chaque côté par des barres de fermeture qui laissent libres des rangées de fenêtres d'entrée/sortie de fluides, lesquelles sont coiffées par des boîtes d'entrée/sortie de forme générale semi-cylindrique. Ainsi, il est prévu une boîte inférieure 6 d'entrée du fluide F, une boîte latérale 7 d'entrée du fluide f, et une boîte latérale 8 de sortie du fluide f. Chaque passage 5 est délimité vers le haut par une barre de fermeture supérieure 9 inclinée à partir du point haut de la fenêtre d'entrée correspondante du fluide f. Un volume libre 10 est délimité au-dessus de cette barre 9, dans chaque passage 5, entre les plaques 2A et 2B qui encadrent ce dernier.

De façon classique, il est prévu, en regard de chaque boîte 6 à 8, dans chaque passage correspondant, un distributeur d'entrée/sortie constitué par un ensemble d'ondes dont certaines sont orientées obliquement. Ainsi, il existe au-dessus de chaque barre de fermeture inférieure de l'échangeur un distributeur, qui est un distributeur d'entrée du fluide F dans les passages 4 et un distributeur de sortie latérale du fluide f dans les passages 5. De plus, un distributeur d'entrée latérale 11 du fluide f est situé juste au-dessous de chaque barre supérieure 9. Ces distributeurs ont été schématisés en traits mixtes sur la Figure 1.

L'échangeur est complété par un dôme supérieur 12, réalisé, de façon classique, à partir de quatre tôles en quart de cylindre soudées entre elles à leurs intersections, et soudées par leurs bords inférieurs le long du bord supérieur des deux plaques 2A extrêmes ainsi que le long des deux autres bords supérieurs de l'échangeur. Ces deux autres bords sont, comme on le comprend, constitués des tranches d'extrémité supérieure des plaques 2A et des barres de fermeture latérale. Une tubulure 13 de sortie de la phase vapeur du fluide F est soudée au sommet du dôme 12.

Entre les niveaux N1 et N2, seules subsistent les plaques 2A. Celles-ci sont alors entretoisées par des ondes 14 de hauteur correspondante, et de pas nettement supérieur à celui des ondes courantes, ou ondes d'échange thermique, 3.

En fonctionnement, le fluide F, alimenté en source, sous forme liquide, dans chaque passage 4 via la boîte 6, se vaporise progressivement. Il arrive à l'état diphasique au niveau N2, où la section de passage qui lui est offerte augmente brusquement, sensiblement du double. La vitesse du fluide décroît donc brusquement, ce qui provoque la séparation de la phase liquide, laquelle retombe par gravité. Cependant, le courant diphasique rapide qui monte dans le passage 4 a pour résultat que le liquide ne redescend pas dans ce passage, mais se rassemble dans la cavité 10 qui surmonte la barre supérieure 9 du passage 5 associé. Cette barre 9 étant inclinée, le liquide descend le long de la barre et, à travers des fenêtres de sortie de liquide prévues juste au-dessus de l'extrémité inférieure de cette barre, tombe dans une boîte collectrice 15 qui coiffe ces fenêtres de sortie.

La phase vapeur F_{V} du fluide F, quant à elle, se rassemble dans le dôme 12 et est évacuée via la tubulure 13.

Dans la variante de la Figure 3, l'augmentation de section des passages 4 est obtenue de la manière suivante : toutes les plaques 2 sont prolongées vers le haut jusqu'au niveau haut N1 et, entre les niveaux N1 et N2, toutes les plaques sont munies d'ouvertures 16, à l'exception bien entendu des deux plaques extrêmes.

A partir du niveau N2 environ, on peut entretoiser les plaques 2 au moyen d'une onde 17 de même hauteur que les ondes d'échange thermique 3 mais de plus grand pas, afin d'accroître la section libre offerte au fluide F.

Ainsi, à partir du niveau N2, l'empilement de plaques 2 forme un espace continu, ce qui double sensiblement la section offerte au fluide diphasique ascendant. Compte-tenu de la vitesse de ce fluide dans les passages 4, le liquide retombe uniquement dans les régions qui surmontent les barres 9, et, par ruissellement, il se rassemble dans les cavités 10, avant d'être évacué latéralement comme précédemment.

La Figure 4 représente schématiquement une variante d'échangeur de chaleur qui s'applique aussi bien à la structure de la Figure 2 qu'à celle de la Figure 3, car elle ne concerne que les moyens d'évacuation de la vapeur F_{V}.

Dans cette Figure 4, le dôme 12 est supprimé, et les plaques 2A (dans le cas de la Figure 2) ou 2 (dans celui de la Figure 3) sont prolongées vers le haut au-delà du niveau N1. Au-dessus de ce niveau N1, dans chaque passage de séparation de phases, c'est-à-dire dans chacun des passages délimités entre les plaques 2A (Figure 2) ou 2 (Figure 3), il est prévu un distributeur de sortie 18 adapté pour ramener la vapeur F_{V} vers la zone médiane du passage. Comme on le voit sur la Figure 4, le distributeur 18 comprend deux ondes obliques 19, 20 qui convergent vers le haut jusqu'à une onde verticale médiane 21 de forme triangulaire, ayant sa pointe en bas. Cette onde 21 débouche sur une fenêtre de sortie supérieure, et l'ensemble des fenêtres de sortie est coiffé par une boîte de sortie 22 de forme générale semi-cylindrique, d'où part la tubulure 13.

L'agencement de la Figure 4 permet de traiter des fluides diphasiques sous des pressions élevées pour lesquelles le dôme supérieur 12 n'est plus acceptable.

Les Figures 5 et 6 illustrent une possibilité d'adaptation de l'invention au cas d'un fluide diphasique F descendant, par exemple en cours de vaporisation partielle à contre-courant d'un fluide auxiliaire calorigène f ascendant (Figure 6).

Chaque passage 4 est fermé, à son extrémité inférieure, par une barre de fermeture inférieure 23 dont la face supérieure est en pente. Une plaque intermédiaire 24 divise le passage 4 en deux sous-passages 25, 26 à partir d'un emplacement espacé de la barre 23. Le sous-passage 25 est libre, tandis que le sous-passage 26 est obturé, au niveau du bord supérieur de la plaque 24, par une demi-barre de fermeture 27. Juste au-dessous de cette dernière, le sous-passage 26 contient un distributeur de sortie 28, constitué (Figure 5) d'une onde oblique 29 et d'une onde horizontale 30, cette dernière débouchant dans une demi-fenêtre latérale 31. L'ensemble des demi-fenêtres est coiffé par une boîte de sortie 32.

En fonctionnement, le fluide diphasique F est accéléré en arrivant dans le sous-passage 25, puis il ralentit brusquement lorsqu'il dépasse le bord inférieur de la plaque 24. La phase vapeur F_{V} monte dans le sous-passage 26, puis est évacuée via le distributeur 28 et la boîte 32, tandis que la phase liquide F_{L} ruisselle et se rassemble sur la barre inférieure 23, puis s'évacue latéralement via une boîte de sortie 33.

La Figure 7 illustre un schéma général d'épuration d'un gaz F sous pression dans un échangeur de chaleur 1 suivant l'invention, par condensation de ses impuretés lourdes. Le gaz F circule de bas en haut dans les passages 4 de l'échangeur. A plusieurs niveaux, une fraction condensée F_{L1}, F_{L2}, F_{L3} est soutirée, détendue dans une vanne de détente 34 et renvoyée à contre-courant, c'est-à-dire de haut en bas, à peu près au même niveau de l'échangeur, dans des passages 5, pour produire du froid. Au bout froid de l'échangeur, qui est son extrémité supérieure, le gaz F épuré est renvoyé à contre-courant dans des passages 5 pour en récupérer la chaleur sensible.

Dans ce procédé, il est nécessaire de séparer les deux phases du fluide F en cours de condensation partielle à chaque niveau où l'on désire soutirer une fraction liquide. Ceci peut s'obtenir au moyen de l'agencement de la Figure 8, qui va maintenant être décrit.

Chaque passage 4 est subdivisé dans son épaisseur, sur l'essentiel de sa hauteur, par des plaques intermédiaires 35 espacées les unes des autres. La plaque 35 inférieure part de deux demi-barres de fermeture inférieures 36 et, d'un côté (le côté droit sur la Figure 8), le demi-passage qu'elle délimite est obturé par une demi-barre de fermeture supérieure 37, située à une petite distance au-dessous du bord supérieur de la plaque 35. De même, chaque plaque intermédiaire 35 comporte, du même côté, une demi-barre de fermeture inférieure 36 et une demi-barre de fermeture supérieure 37, disposées de manière analogue.

On voit donc que chaque passage 4 comporte une partie active 38 (sa partie gauche sur la Figure 8), pour la circulation ascendante du fluide F, dont l'épaisseur est la moitié (ou, en variante, une fraction différente) de la distance qui sépare les deux plaques 2 qui délimitent ce passage, tandis qu'elle n'est égale à cette distance que dans les régions 39 qui séparent les plaques intermédiaires 35.

Ainsi, en fonctionnement, le fluide F, introduit à la base du passage 4 via un distributeur 40, circule à vitesse relativement élevée dans la zone 38 inférieure, puis se ralentit brusquement dans la première zone 39, puis est accéléré dans la deuxième zone 38, et ainsi de suite. De cette manière, les phases liquides successives, correspondant à des impuretés de plus en plus légères, se séparent dans les zones 39. Du fait de la vitesse ascendante du fluide dans les zones 38, les liquides s'écoulent dans la partie calme des zones 39, c'est-à-dire dans leur moitié de droite, et se rassemblent dans l'espace 41 délimité au-dessus des barres 37. Celles-ci peuvent, comme précédemment, être inclinées pour faciliter l'évacuation latérale des liquides.

Les espaces 42 compris entre chaque paire de demi-barres 36, 37 peuvent être inactifs, ou bien être utilisés pour la circulation de fluides appropriés.

## Revendications

1. Echangeur de chaleur à plaques brasées, du type comprenant un empilement de plaques (2, 2A, 2B) séparées par des ondes-entretoises (3, 14; 17; 25, 26), et un ensemble de passages (4, 5) de forme générale plate délimités par ces plaques, à savoir une série de premiers passages (4) de circulation d'un fluide diphasique, dont chacun est adjacent à au moins un second passage (5) de circulation d'un autre fluide, calorigène ou frigorigène, caractérisé en ce qu'au moins un desdits premiers passages (4) comporte, en au moins un emplacement de sa longueur, une augmentation de sa section de passage ainsi que des moyens (9, 10; 26, 28; 37, 41) de recueil et d'évacuation d'une des deux phases du fluide diphasique.

2. Echangeur de chaleur suivant la revendication 1, à circulation ascendante du fluide diphasique, caractérisé en ce qu'une (2A) des plaques (2A, 2B) délimitant ledit premier passage (4) et la plaque opposée (2A) d'un second passage (5), adjacent, de circulation dudit autre fluide, sont prolongées vers le haut au-delà de l'extrémité supérieure de la plaque mitoyenne (2B) de ces deux passages (4, 5), laquelle dépasse au-dessus de la barre de fermeture supérieure (9) dudit second passage adjacent (5).

3. Echangeur de chaleur suivant la revendication 1, à circulation ascendante du fluide diphasique, et dans lequel lesdits seconds passages (5) sont délimités vers le haut par des barres de fermeture supérieures (9), caractérisé en ce que toutes les plaques (2) se prolongent vers le haut au-delà des barres de fermeture supérieures (9), et en ce que certaines au moins des plaques, à l'exception des plaques extrêmes, sont munies d'ouvertures (16) au-dessus du niveau de ces barres de fermeture.

4. Echangeur de chaleur suivant la revendication 2 ou 3, caractérisé en ce qu'il comprend, au-dessus des plaques (2; 2A; 2), un dôme supérieur (12) de recueil de la phase gazeuse dudit fluide diphasique.

5. Echangeur de chaleur suivant la revendication 2 ou 3, caractérisé en ce qu'il comprend à son extrémité supérieure, dans chaque intervalle interplaque, un distributeur de sortie (18) collecteur de vapeur qui débouche sur une fenêtre de sortie, et une boîte collectrice de vapeur (22) qui coiffe toutes ces fenêtres de sortie.

6. Echangeur de chaleur suivant l'une quelconque des revendications 2 à 5, caractérisé en ce que lesdites barres de fermeture supérieures (9) sont inclinées.

7. Echangeur de chaleur suivant la revendication 1, caractérisé en ce que ledit premier passage (4) comporte, en amont dudit emplacement, une plaque intermédiaire (24; 35) qui en rétrécit la section libre jusqu'audit emplacement et qui forme, avec une demi-barrette de fermeture (27; 37), une cavité (26; 41) de recueil de l'une des deux phases du fluide diphasique.

8. Echangeur de chaleur suivant la revendication 7, à circulation descendante du fluide diphasique, caractérisé en ce que ladite cavité (26) est délimitée supérieurement par la demi-barre de fermeture (27) et contient, au-dessous de celle-ci, un distributeur de sortie (28) qui débouche latéralement sur une fenêtre de sortie de vapeur.

9. Echangeur de chaleur suivant la revendication 8, caractérisé en ce que ledit emplacement est voisin de l'extrémité inférieure dudit premier passage (4), et en ce que ce passage est obturé à sa base par une barre de fermeture inférieure (23), notamment inclinée, qui s'étend latéralement jusqu'à une fenêtre de sortie de liquide.

10. Echangeur de chaleur suivant la revendication 7, à circulation ascendante du fluide diphasique, caractérisé en ce que ladite cavité est ouverte vers le haut et est délimitée inférieurement par la demi-barre de fermeture (37), qui est notamment inclinée.

11. Echangeur de chaleur suivant la revendication 10, caractérisé en ce que ledit premier passage (4) comporte plusieurs plaques intermédiaires (35) espacées les unes des autres sur sa longueur.

## Patentansprüche

1. Wärmetauscher mit verlöteten Platten, des Typs, der einen Stapel von Platten (2, 2A, 2B), die durch Wellen-Abstandshalter (3, 14; 17; 25, 26) getrennt sind, und eine Gesamtheit von Durchlässen (4, 5) mit im allgemeinen flacher Form, die durch diese Platten begrenzt sind, d.h. eine Reihe erster Durchlässe (4) für die Zirkulation eines zweiphasigen Fluids, wovon jeder an wenigstens einen zweiten Durchlaß (5) für die Zirkulation eines anderen Wärmemittel- oder Kältemittel-Fluids angrenzt, enthält, dadurch gekennzeichnet, daß wenigstens die ersten Durchlässe (4) an wenigstens einer Stelle auf ihrer Länge eine Durchlaßquerschnittsvergrößerung sowie Mittel (9, 10; 26, 28; 37, 41) zum Aufnehmen und Entleeren einer der beiden Phasen des zweiphasigen Fluids enthält.

2. Wärmetauscher nach Anspruch 1 mit aufsteigender Zirkulation des zweiphasigen Fluids, dadurch gekennzeichnet, daß eine (2A) der Platten (2A, 2B), die den ersten Durchlaß (4) begrenzen, und die gegenüberliegende Platte (2A) eines benachbarten zweiten Durchlasses (5) für die Zirkulation des anderen Fluids nach oben über das obere Ende der gemeinsamen Platte (2B) dieser beiden Durchlässe (4, 5), die über den oberen Verschlußstab (9) des benachbarten zweiten Durchlasses übersteht, verlängert sind.

3. Wärmetauscher nach Anspruch 1 mit aufsteigender Zirkulation des zweiphasigen Fluids, in dem die zweiten Durchlässe (5) nach oben durch obere Verschlußstäbe (9) begrenzt sind, dadurch gekennzeichnet, daß alle Platten (2) nach oben über die oberen Verschlußstäbe (9) verlängert sind und daß wenigstens bestimmte der Platten mit Ausnahme der äußeren Platten mit Öffnungen (16) oberhalb der Höhe dieser Verschlußstäbe versehen sind.

4. Wärmetauscher nach Anspruch 2 oder 3, dadurch gekennzeichnet, daß er über den Platten (2; 2A; 2) eine obere Kuppel (12) für die Aufnahme der gasförmigen Phase des zweiphasigen Fluids aufweist.

5. Wärmetauscher nach Anspruch 2 oder 3, dadurch gekennzeichnet, daß er an seinem oberen Ende in jedem Zwischenplattenintervall einen Dampfsammler-Ausgangsverteiler (18), der in ein Ausgangsfenster mündet, sowie einen Dampfsammelbehälter (22), der alle diese Ausgangsfenster bedeckt, aufweist.

6. Wärmetauscher nach irgendeinem der Ansprüche 2 bis 5, dadurch gekennzeichnet, daß die oberen Verschlußstäbe (9) geneigt sind.

7. Wärmetauscher nach Anspruch 1, dadurch gekennzeichnet, daß der erste Durchlaß (4) vor der Stelle eine Zwischenplatte (24; 35) enthält, die hier den freien Querschnitt bis zu der Stelle verengt und die mit einem Halbverschlußstab (27; 37) einen Hohlraum (26; 41) für die Aufnahme einer der beiden Phasen des zweiphasigen Fluids bildet.

8. Wärmetauscher nach Anspruch 7 mit absteigender Zirkulation des zweiphasigen Fluids, dadurch gekennzeichnet, daß der Hohlraum (26) oben durch den Halbverschlußstab (27) begrenzt ist und unterhalb dieser einen Ausgangsverteiler (28) enthält, der seitlich in ein Dampfaustrittsfenster mündet.

9. Wärmetauscher nach Anspruch 8, dadurch gekennzeichnet, daß die Stelle dem unteren Ende des ersten Durchlasses (4) benachbart ist und daß dieser Durchlaß an seiner Grundfläche durch einen unteren Verschlußstab (23) verschlossen ist, der insbesondere geneigt ist und sich seitlich bis zu einem Flüssigkeitsaustrittsfenster erstreckt.

10. Wärmetauscher nach Anspruch 7 mit aufsteigender Zirkulation des zweiphasigen Fluids, dadurch gekennzeichnet, daß der Hohlraum nach oben offen ist und unten durch den Halbverschlußstab (27), der insbesondere geneigt ist, begrenzt ist.

11. Wärmetauscher nach Anspruch 10, dadurch gekennzeichnet, daß der erste Durchlaß (4) mehrere Zwischenplatten (35) enthält, die auf seiner Länge voneinander beabstandet sind.

## Claims

1. Heat exchanger with brazed plates, of the type comprising a stack of plates (2, 2A, 2B) separated by corrugated spacers (3, 14; 17; 25,26), and an assembly of passages (4,5), which are flat in general shape and delimited by these plates, i.e. a series of first passages (4) for the circulation of a diphasic fluid, each of these passages being adjacent to at least one second passage (5) for the circulation of another fluid which is calorigenic or cold-inducing, **characterised in that** at least one of the said first passages (4) comprises, in at least one location of its length, an increase in its free area, as well as means (9,10; 26, 28; 37, 41) for collecting and evacuating one of the two phases of the diphasic fluid.

2. Heat exchanger according to claim 1, with ascending circulation of the diphasic fluid, **characterised in that** one (2A) of the plates (2A, 2B) delimiting the said first passage (4) and the opposite plate (2A) of a second, adjacent, passage (5) for the circulation of said other fluid, are extended upwards beyond the upper end of the common plate (2B) of these two passages (4,5), which plate protrudes above the upper closing bar (9) of said adjacent second passage (5).

3. Heat exchanger according to claim 1, with ascending circulation of the diphasic fluid, and in which the said second passages (5) are delimited upwards by upper closing bars (9), **characterised in that** all the plates (2) extend upwards beyond the upper closing bars (9), and in that certain of the plates at least, apart from the outer plates, are provided with openings (16) above the level of these closing bars.

4. Heat exchanger according to claim 2 or 3, **characterised in that** it comprises, above the plates (2; 2A; 2), an upper dome (12) for collecting the gaseous phase of said diphasic fluid.

5. Heat exchanger according to claim 2 or 3, **characterised in that** it comprises at its upper end, in each space between plates, an exit distributor (8) for collecting vapour which emerges on an exit aperture, and a vapour-collecting box (22) which caps all these exit apertures.

6. Heat exchanger according to one of claims 2 to 5, **characterised in that** said upper closing bars (9) are inclined.

7. Heat exchanger according to claim 1, **characterised in that** the said first passage (4) comprises, upstream of the said location, an intermediate plate (24; 35) which narrows the free area as far as said location and which forms, with a closing half-bar (27; 37), a cavity (26; 41) for collecting one of the two phases of the diphasic fluid.

8. Heat exchanger according to claim 7, with descending circulation of the diphasic fluid, **characterised in that** the said cavity (26) is delimited upwardly by the closing half-bar (27) and contains, below the latter, an exit distributor (28) which leads out laterally onto an exit aperture for vapour.

9. Heat exchanger according to claim 8, **characterised in that** in that the said location is adjacent to the lower end of the said first passage (4), and in that this passage is closed off at its base by a lower closing bar (23), particularly an inclined one, which extends laterally as far as an exit aperture for liquid.

10. Heat exchanger according to claim 7, with ascending circulation of the diphasic fluid, **characterised in that** the said cavity is open upwards and is delimited downwards by the closing half-bar (37), which is in particular inclined.

11. Heat exchanger according to claim 10, **characterised in that** the said first passage (4) comprises a plurality of intermediate plates (35) spaced out from one another along its length.
